# FASCICULE DE BREVET EUROPEEN

(11) **EP 0 780 537 B1**
(45) Date de publication et mention de la délivrance du brevet: **03.04.2002**
(21) Numéro de dépôt: 96402681.9
(22) Date de dépôt: 10.12.1996
(51) Int. Cl.: E06B 3/62, E06B 7/23

(54) **Profilé d'étanchéité, en particulier pour vitrage**
Dichtungsprofil, insbesondere für Verglasungen
Sealing profile, in particular for glazing

(30) Priorité: 20.12.1995 FR 9515167
(43) Date de publication de la demande: 25.06.1997
(73) Titulaire: HUTCHINSON, 75008 Paris (FR)
(72) Inventeur: Douillet, Jacques, 38430 Moirans (FR); Boiron, Guy, 38140 Apprieu (FR); Pingat, Jean, 38100 Grenoble (FR)
(74) Mandataire: Ramey, Daniel

(56) Documents cités:
- EP-A- 0 404 199
- EP-A- 0 433 736
- EP-A- 0 471 210
- EP-A- 0 632 184
- CH-A- 623 107
- DE-A- 2 825 926
- DE-U- 8 525 275
- FR-A- 2 469 545

## Description

L'invention concerne un profilé d'étanchéité en matière élastiquement déformable, telle que du caoutchouc, un élastomère ou une matière analogue, destiné en particulier à assurer l'étanchéité entre un vitrage et un cadre de support ou de maintien du vitrage.

Le montage d'un tel profilé à l'angle d'un vitrage provoque une extension de sa partie radialement extérieure par rapport à l'angle du vitrage et une compression et une ondulation de sa partie radialement intérieure, qui se traduisent par des défauts d'aspect et d'étanchéité.

Il est usuel, pour éviter ces inconvénients, de pratiquer des coupes à 45° dans la partie radialement extérieure du profilé au niveau de l'angle du vitrage, ce qui permettait à la partie coupée du profilé de s'ouvrir sur l'angle tout en réduisant la compression de sa partie interne.

Il est toutefois difficile de réaliser ces coupes de façon précise sur place lors du montage d'un profilé sur un vitrage, d'où une proportion relativement élevée de profilés mal posés, mal coupés ou mis au rebut.

Ces inconvénients ont pu être évités ou supprimés par une technique proposée par la Demanderesse dans son Brevet FR-2 708 308, qui consiste à former la partie radialement extérieure du profilé, sur toute sa longueur, avec des perforations, découpes ou entailles partielles qui facilitent l'extension de cette partie aux angles du vitrage sans nuire à la tenue mécanique du profilé ni à l'étanchéité sur le vitrage.

Cependant, les profilés qui sont utilisés actuellement pour l'étanchéité d'un vitrage sur un cadre, ont conservé des formes qui avaient été choisies à l'origine pour réduire les inconvénients précités du montage aux angles des vitrages tout en assurant une étanchéité minimale sur les vitrages, souvent au détriment de l'esthétique.

La présente invention a pour objet un nouveau profilé d'étanchéité, en particulier pour vitrage, qui permet à la fois d'améliorer l'étanchéité et l'esthétique et d'éviter les inconvénients liés à son montage aux angles d'un vitrage.

Le document EP-A-0 471 210 décrit un profilé d'étanchéité qui correspond à l'art antérieur tel que mentionné dans le préambule de la revendication principale.

Le profilé d'étanchéité selon l'invention est caractérisé en ce que la troisième partie ou partie visible du profilé comprend une seule languette qui est destinée à s'appliquer sur le vitrage et à constituer une butée vis-à-vis du sommet de la lèvre tubulaire ou cellulaire.

Ce profilé diffère de la plupart des profilés antérieurement connus en ce qu'il comprend, non pas une simple lèvre d'étanchéité, mais une lèvre tubulaire, en matière compacte ou cellulaire, ou une masse cellulaire qui permet d'assurer une meilleure étanchéité sur le vitrage et qui est formée non pas sur la partie visible du profilé, mais sur une partie intermédiaire qui se trouve au niveau du bord du cadre et qui n'est pas apparente, ce qui améliore l'esthétique, la partie visible du profilé étant une languette mince qui recouvre la lèvre précitée et qui par effet de butée réduit ses déformations éventuelles le long du profilé.

La lèvre ou masse cellulaire est avantageusement formée au niveau de la fibre neutre du profilé pour ne pas dégrader l'étanchéité aux angles du vitrage.

Avantageusement, la première partie du profilé comporte, à l'opposé de la troisième partie du profilé, une lèvre longitudinale incurvée et une lèvre transversale d'application sur le vitrage.

Ces deux lèvres permettent respectivement de faciliter l'introduction du profilé entre le cadre et le vitrage et d'améliorer et de compléter l'étanchéité sur le vitrage.

Enfin, la première partie du profilé comporte des perforations, découpes ou entailles partielles qui favorisent son extension aux angles du vitrage, en réduisant la compression de la troisième partie du profilé.

L'invention sera mieux comprise et d'autres caractéristiques, détails et avantages de celle-ci apparaîtront plus clairement à la lecture de la description qui suit, faite à titre d'exemple en référence aux dessins annexés dans lesquels :
- la figure 1 représente schématiquement la forme en section transversale d'un profilé selon l'invention, à l'état libre ;
- la figure 2 représente schématiquement la forme en section transversale de ce profilé, monté sur un cadre de maintien ou de support d'un vitrage.

Le profilé 10 selon l'invention, dont un mode de réalisation préféré est représenté aux dessins, comprend une première partie 12 destinée à être logée dans l'intervalle entre un vitrage 14 et un cadre 16 de support ou de maintien de ce vitrage, une deuxième partie ou partie intermédiaire 18 d'accrochage sur un rebord du cadre, et une troisième partie 20 qui constitue la partie visible du profilé lorsque celui-ci est monté en place entre un cadre et un vitrage.

La fixation du profilé 10 sur le cadre 16 est réalisée par engagement d'une rainure 22, formée dans la face de la partie intermédiaire 18 opposée au vitrage 14, face de la partie intermédiaire 18 opposée au vitrage 14, sur un rebord transversal du cadre 16 orienté vers le vitrage.

L'autre face du profilé, tournée vers le vitrage, comprend au niveau de la partie intermédiaire 18 une lèvre tubulaire 24 à section approximativement en V avec une paroi concave et une paroi convexe (parfois appelée en aileron de requin) dont le sommet est orienté vers le vitrage 14 et dont au moins une paroi 26 comporte des ondulations longitudinales 28 améliorant sa souplesse.

La troisième partie 20 du profilé est une languette transversale 30 qui, d'un côté, forme une paroi délimitant la rainure 22 d'accrochage sur le cadre 16 et qui, de l'autre côté, s'étend au-dessus de la lèvre tubulaire 24 en étant légèrement écartée de celle-ci.

La première partie 12 du profilé comporte, à l'opposé de la troisième partie 20, une lèvre incurvée 32 qui s'étend du côté du cadre 16 et une lèvre transversale 34 qui s'étend du côté opposé en direction du vitrage 14 à des fins d'étanchéité.

Pour son montage en place entre un vitrage 14 et son cadre 16 de support ou de maintien, le profilé 10 est poussé dans l'intervalle entre le cadre et le vitrage, comme indiqué par la flèche F en figure 2, la lèvre incurvée 32 de sa première partie 12 facilitant la mise en place du profilé, tandis que la lèvre transversale 34 fléchit légèrement vers le haut comme représenté en figure 2 et assure une étanchéité sur le vitrage 14.

Lorsque le profilé 10 est en place, la rainure 22 ayant été engagée sur le rebord transversal du cadre 16, la lèvre tubulaire 24 du profilé est comprimée élastiquement sur le vitrage 14, son sommet se relevant légèrement vers le haut comme représenté en figure 2 et la languette transversale 30 de la troisième partie 20 du profilé est également appliquée élastiquement sur le vitrage 14, en masquant complètement la lèvre tubulaire 24.

En outre, cette languette 30 constitue une butée pour le sommet de la lèvre tubulaire 24, qui aurait tendance à remonter vers le haut en figure 2. Comme la déformation de la lèvre tubulaire 24 est bloquée par la languette 30 dans la direction parallèle au vitrage, cette déformation ne peut se produire que perpendiculairement au vitrage 14, ce qui améliore et renforce l'application de la lèvre 24 sur le vitrage 14.

Comme on peut le voir clairement sur la figure 2, lorsque le profilé d'étanchéité 10 est en place entre le vitrage 14 et le cadre 16, l'étanchéité est assurée sur le vitrage 14 à trois niveaux différents, par la lèvre 34 de la première partie du profilé, par la lèvre tubulaire 24 de la deuxième partie du profilé et par la languette transversale 30 de la troisième partie du profilé.

L'étanchéité sur le cadre 16 est assurée par la lèvre incurvée 32 de la première partie du profilé et par la rainure 22 engagée sur le rebord du cadre 16.

Le profilé selon l'invention permet donc d'améliorer considérablement l'étanchéité entre le vitrage et le cadre, tout en réduisant la partie visible du profilé (la languette transversale 30 pouvant être d'épaisseur très faible) ce qui augmente d'autant le clair de vitrage (la partie utile du vitrage 14 par rapport au cadre 16), l'esthétique étant assurée par la lèvre 30 qui masque complètement la lèvre tubulaire 24, empêche celle-ci de se déformer de façon irrégulière et présente un aspect très net et très régulier même aux angles du vitrage.

La première partie 12 du profilé comporte des perforations, découpes ou entailles partielles 36 sur toute son étendue longitudinale, ces perforations, découpes ou entailles partielles étant formées sensiblement jusqu'au niveau de la ligne 38 représentée en pointillés en figure 1, ce qui permet à la première partie 12 du profilé ou partie radialement externe de celui-ci de s'ouvrir assez largement aux angles du vitrage, en réduisant d'autant les contraintes en compression de la troisième partie 20 du profilé. La présence de ces perforations, découpes ou entailles partielles dans la première partie du profilé améliore le comportement du profilé dans son ensemble aux angles du vitrage et favorise la régularité et l'uniformité d'aspect de la partie visible 30 du profilé sur les côtés rectilignes du vitrage et aux angles de celui-ci.

Dans une variante de réalisation de l'invention, la lèvre tubulaire 24 qui est formée dans la même matière que le reste du profilé, peut être remplacée par une lèvre ou par un bourrelet ayant sensiblement la même forme ou une forme différente, par exemple cylindrique, qui est tubulaire ou plein et réalisé en matière cellulaire et qui constitue une masse de matière compressible.

Cette masse cellulaire se déforme aisément et s'écrase sur le vitrage 14 quand elle est appliquée sur celui-ci, en assurant une bonne étanchéité. Elle est recouverte et protégée par la languette 30 de la troisième partie du profilé et ne risque donc pas d'être endommagée lors de la mise en place du profilé ou ultérieurement.

## Revendications

1. Profilé d'étanchéité en matière élastiquement déformable, en particulier pour vitrage, comprenant une première partie (12) destinée à être montée dans l'intervalle entre un vitrage (14) et un cadre (16) de maintien du vitrage, une deuxième partie ou partie intermédiaire (18) s'étendant au niveau du bord du cadre (16) et comportant une lèvre (24) tubulaire ou cellulaire destinée à s'appliquer contre le vitrage, et une troisième partie ou partie visible (20) destinée à s'étendre en dehors du cadre, **caractérisé en ce que** ladite troisième partie comprend une seule languette (30) qui est destinée à s'appliquer sur le vitrage (14) et a constituer une butée vis-à-vis du sommet de la lèvre tubulaire ou cellulaire (24).

2. Profilé selon la revendication 1, **caractérisé en ce que** ladite lèvre (24) tubulaire ou cellulaire est à section sensiblement en V dont le sommet est orienté vers le vitrage.

3. Profilé selon la revendication 1 ou 2, **caractérisé en ce qu'**au moins une paroi (26) de ladite lèvre (24) tubulaire ou cellulaire comporte des ondulations longitudinales (28) améliorant sa souplesse.

4. Profilé selon une des revendications 1 à 3, **caractérisé en ce que** la languette (30) de la troisième partie masque et protège la lèvre (24) tubulaire ou cellulaire.

5. Profilé selon l'une des revendications précédentes, **caractérisé en ce que** sa première partie (12) comporte, à l'opposé de la troisième partie (20), une lèvre longitudinale (32) incurvée et une lèvre transversale (34) d'application sur le vitrage.

6. Profilé selon l'une des revendications précédentes, **caractérisé en ce que** sa première partie (12) comporte des perforations, découpes ou entailles partielles (36) favorisant son extension longitudinale aux angles du vitrage.

## Claims

1. Sealing section made of an elastically deformable material, in particular for glazing, comprising a first part (12) designed to be mounted inside the gap between glazing (14) and a frame (16) for holding the glazing, a second part or intermediate part (18) extending in the region of the edge of the frame (16) and including a tubular or cellular lip (24) designed to be applied against the glazing, and a third part or visible part (20) designed to extend outside the frame, **characterized in that** the said third part comprises a single tongue (30) which is designed to be applied to the glazing (14) and to constitute a stop as regards the top of the tubular or cellular lip (24).

2. Section according to claim 1, **characterized in that** the said tubular or cellular lip (24) has a substantially V shaped cross section of which the top is directed towards the glazing.

3. Section according to claim 1 or 2, **characterized in that** at least one wall (26) of the said tubular or cellular lip (24) includes longitudinal undulations (28) improving its flexibility.

4. Section according to one of claims 1 to 3, **characterized in that** the tongue (30) of the third part masks and protects the tubular or cellular lip (24).

5. Section according to one of the preceding claims, **characterized in that** its first part (12) includes, opposite the third part (20), a curved longitudinal lip (32) and a transverse lip (34) for application to the glazing.

6. Section according to one of the preceding claims, **characterized in that** the first part (12) includes perforations, cut-outs or partial notches (36), encouraging its longitudinal extension to the angles of the glazing.

## Patentansprüche

1. Dichtungsprofil aus elastisch deformierbarem Material, insbesondere für Verglasung, umfassend einen ersten Teil (12), der dazu bestimmt ist, in dem Zwischenraum zwischen einer Verglasung (14) und einem Rahmen (16) für die Sicherung der Verglasung montiert zu werden, sowie einen zweiten Teil oder Zwischenteil (18), der sich auf Höhe des Rands des Rahmens (16) erstreckt und eine rohr- bzw. schlauchförmige bzw. zellulare Lippe (24) hat, die dazu bestimmt ist, sich gegen die Verglasung anzulegen, und einen dritten Teil oder sichtbaren Teil (20), der dazu bestimmt ist, sich außerhalb des Rahmens zu erstrecken, **dadurch gekennzeichnet, dass** der dritte Teil eine einzelne Zunge (30) enthält, die dazu bestimmt ist, sich auf bzw. gegen die Verglasung (14) anzulegen und einen Anschlag in Bezug auf die Spitze der rohr- bzw. schlauchförmigen oder zellularen Lippe (24) zu bilden.

2. Profil gemäß Anspruch 1, **dadurch gekennzeichnet, dass** die rohr- bzw. schlauchförmige oder zellulare Lippe (24) von im wesentlichen V-Querschnitt ist, dessen Spitze nach der Verglasung zu gerichtet ist.

3. Profil gemäß Anspruch 1 oder 2, **dadurch gekennzeichnet, dass** wenigstens eine Wand (26) der rohr- bzw. schlauchförmigen oder zellularen Lippe (24) Längswellungen (28) hat, die ihre Anpassungsfähigkeit bzw. Flexibilität verbessern.

4. Profil gemäß einem der Ansprüche 1 bis 3, **dadurch gekennzeichnet, dass** die Zunge (30) des dritten Teils die rohr- bzw. schlauchförmige oder zellulare Lippe (24) verdeckt und schützt.

5. Profil gemäß einem der vorhergehenden Ansprüche, **dadurch gekennzeichnet, dass** sein erster Teil (12) entgegengesetzt zu dem dritten Teil (20) eine gekrümmte Längslippe (32) und eine Schwerlippe (34) zum Anlegen auf die Verglasung hat.

6. Profil gemäß einem der vorhergehenden Ansprüche, **dadurch gekennzeichnet, dass** sein erster Teil (12) Perforationen, Aussparungen oder partielle Ein- bzw. Ausschnitte enthält, welche seine Längsdehnung in bzw. an den Winkeln bzw. Ecken der Verglasung begünstigen.
